# EUROPÄISCHE PATENTSCHRIFT

(11) **EP 1 792 035 B1**
(45) Veröffentlichungstag und Bekanntmachung des Hinweises auf die Patenterteilung: **11.03.2009**
(21) Anmeldenummer: 05784164.5
(22) Anmeldetag: 16.09.2005
(51) Int. Cl.: E05B 67/24

(54) **VORHANGSCHLOSS**
PADLOCK
CADENAS

(30) Priorität: 20.09.2004 DE 102004045531; 10.06.2005 DE 102005026930
(43) Veröffentlichungstag der Anmeldung: 06.06.2007
(73) Patentinhaber: Schlosssicherungen Gera GmbH, 07548 Gera (DE)
(72) Erfinder: HECHT, Rosemarie, 07549 Gera (DE); RIESEL, Michael, 07570 Weida (DE); PLICH, Dietmar, 07549 Gera (DE)
(74) Vertreter: Kruspig, Volkmar
(86) Internationale Anmeldenummer: PCT/EP2005/010009
(87) Internationale Veröffentlichungsnummer: WO 2006/032416

(56) Entgegenhaltungen:
- EP-A- 1 256 675
- GB-A- 2 364 348
- US-A- 2 691 288
- US-A- 4 290 279

## Beschreibung

Die Erfindung betrifft ein Vorhangschloss, bestehend aus einem Schlosskastenkörper sowie einem Schlossbügel, welcher mit seinen Bügelenden von Aussparungen im Schlosskastenkörper aufgenommen wird, wobei ein erstes Bügelende einen Rücksprung zum Blockieren einer Bügelbewegung im Schließzustand und ein zweites Bügelende eine Nut zur Bewegungsbegrenzung des Bügels im Öffnungszustand aufweist, weiterhin in dem dem Schlossbügel gegenüberliegenden Bodenbereich des Schlosskastenkörpers eine parallel zu den Bügelenden orientierte, sich nach innen erstreckende Ausnehmung zur vollständigen Aufnahme eines Norm-Schließzylinders, insbesondere Norm-Halbschließzylinders vorgesehen ist, gemäß Oberbegriff des Patentanspruchs 1.

Bekannte Vorhangschlösser verwenden speziell angepasste Profilzylinder, wobei zur Übertragung der Drehbewegung des Schlüssels verschiedene, speziell angefertigte Schließelemente notwendig werden. Aus vorgenannter Tatsache ergibt sich die Notwendigkeit einer separaten Fertigung sowie einer kostenintensiven Lagerhaltung der benötigten Teilevielfalt.

Weiterhin existieren grundsätzlich herstellerspezifische Lösungen, so dass ein defektes Schließsystem eines Herstellers nicht durch ein Schließsystem eines anderen Herstellers ersetzt werden kann, was bedeutet, dass eine Kompabilität nicht gegeben ist, was für den Endverbraucher, d.h. den Kunden einen erheblichen Nachteil darstellt.

Bekanntermaßen entsprechen die Maße von Schließzylindern oder Halbschließzylindern für Einsteckschlösser oder ähnliche Schließanlagen der deutschen Industrienorm DIN 18252.
Diese Norm betrifft u.a. Außenabmessungen von solchen Schließzylindern, die vom Grundsatz her bei entsprechend normgerechter Fertigung sind. Bei einem Besitzerwechsel, z.B. einer Wohnung, kann austauschbar daher in einfacher Weise ein Schließzylinder gegen einen neuen Zylinder ausgetauscht werden, ohne dass es notwendig wird, das gesamte Schloss auszuwechseln bzw. zu demontieren.

Mit Blick auf diesen geschilderten Stand der Technik wurde ein weiterentwickeltes Vorhangschloss, bestehend aus einem Schlosskastenkörper sowie einem Schlossbügel, welcher mit seinen Bügelenden von Aussparungen im Schlosskastenkörper aufgenommen wird, und wobei ein erstes Bügelende einen Rücksprung bzw. eine Freimachung zum Blockieren einer Bügelbewegung im Schließzustand aufweist, vorgeschlagen, wobei am dem Schlossbügel gegenüberliegenden Bodenbereich des Schlosskastenkörpers eine parallel zu den Bügelenden orientierte, sich nach innen erstreckende Ausnehmung zur vollständigen Aufnahme eines Norm-Halbschließzylinders vorgesehen ist. Bei diesem bereits vorgeschlagenen weiterentwickelten Vorhangschloss greift der eingesetzte Norm-Halbschließzylinder in Schließposition in den Rücksprung bzw. die Freimachung am ersten Bügelende ein, wobei die Breite des Rücksprungs der Schließbartbreite im wesentlichen entspricht. Durch eine definierte Ausnehmung zur Aufnahme des Norm-Halbschließzylinders ist es bei diesem Vorhangschloss möglich, ein solches übliches Standard-Bauteil in den Schlosskastenkörper ohne weitere Schließelemente zu verwenden und eine sichere Zuhaltung zu bewirken. Hier dient als Verschlusselement demnach der Schließbart des eingesetzten Norm-Halbschließzylinders und es werden im Gegensatz zu bis dahin bekannten Vorhangschlössern keine zusätzlichen Verschlusselemente notwendig.

Bei dem vorbekannten Schloss ist gemäß EP 1 256 675 A1 der Schlossbügel mit der zugehörigen Bohrung im Schlosskastenkörper so abgestimmt, dass beim Eindrücken des Schlossbügels die Freimachung genau auf Höhe des Schließbarts steht. Beim Verschließen des Norm-Halbschließzylinders wird der Schließbart in die Freimachung des Bügels eingeschwenkt und verbleibt nach dem Schlüsselabzug in dieser Position, so dass sich eine sichere Verriegelung des Bügels einstellt.

Dann, wenn der Norm-Halbschließzylinder aufgeschlossen wird, erfolgt ein Verschwenken des Schließbarts aus der Freimachung des Bügels und es wird auf diesem Wege der Bügel freigegeben, welcher dann durch eine im Gehäuse befindliche Druckfeder, insbesondere Schraubendruckfeder, aus dem Schlosskastenkörper herausgedrückt wird.

Obwohl das vorstehend erläuterte Vorhangschloss mit Norm-Schließzylinder unter dem Aspekt der reduzierten Teilezahl und der Kosten bereits erhebliche Vorteile aufweist, ist es jedoch als Nachteil anzusehen, dass zum Verriegeln ein Betätigen des Schließzylinders durch Schlüsselbewegung notwendig wird.

Zum weiteren Stand der Technik sei noch auf die US 4,290,279 A verwiesen, die ein Vorhangschloss zeigt, dass zur Aufnahme eines Norm-Schließzylinders geeignet ist. Bei diesem vorbekannten Vorhangschloss soll die Möglichkeit bestehen, den Norm-Schließzylinder in leichter Weise auszutauschen, wofür in der Bodenplatte des Schlosses ein abnehmbarer Abschnitt vorhanden ist.

Unter Beachtung der geschilderten Nachteile des Standes der Technik ist es daher Aufgabe der Erfindung, ein weiterentwickeltes Vorhangschloss, bestehend aus einem Schlosskastenkörper sowie einem Schlossbügel, anzugeben, welcher mit seinen Bügelenden von Aussparungen im Schlosskastenkörper aufgenommen wird, wobei ein erstes Bügelende einen Rücksprung zum Blockieren einer Bügelbewegung im Schließzustand und ein zweites Bügelende eine Nut zur Bewegungsbegrenzung des Bügels im Öffnungszustand aufweist, weiterhin im dem Schlossbügel gegenüberliegenden Bodenbereich des Schlosskastenkörpers eine parallel zu den Bügelenden orientierte, sich nach innen erstreckende Ausnehmung zur vollständigen Aufnahme eines Norm-Schließzylinders, insbesondere eines Norm-Halbschließzylinders vorgesehen ist, wobei dieses zu schaffende Vorhangschloss ohne Schließzwang und beidseitig verriegelnd seine gewünschte Funktion entfaltet.

Die Lösung der Aufgabe der Erfindung ergibt sich durch ein Vorhangschloss gemäß der Merkmalskombination nach Patentanspruch 1, wobei die Unteransprüche mindestens zweckmäßige Ausgestaltungen und Weiterbildungen darstellen.

Erfindungsgemäß wird von einem Vorhangschloss, bestehend aus einem Schlosskastenkörper sowie einem Schlossbügel, welcher mit seinen Bügelenden von Aussparungen im Schlosskastenkörper aufgenommen wird, ausgegangen, wobei im dem Schlossbügel gegenüberliegenden Bodenbereich des Schlosskastenkörpers eine parallel zu den Bügelenden orientierte, sich nach innen erstreckende Ausnehmung zur vollständigen Aufnahme eines Norm-Schließzylinders vorgesehen ist.

Erfindungsgemäß ist im Bewegungsweg des Schließbarts des Norm-Schließzylinders ein verschiebliches und/oder verschwenkbares Betätigungselement angeordnet.

Im wesentlichen senkrecht zur Längsachse des Norm-Schließzylinders, diesem benachbart befindet sich ein erstes und ein zweites Verschiebeteil innerhalb einer als Führung dienenden Bohrung oder Aussparung des Schlosskastenkörpers.
Die inneren, zueinander weisenden Enden der Verschiebeteile besitzen eine Keilschräge derart, dass beim Schließbart-bedingten Bewegen des Betätigungselements dieses auf die Keilschrägen trifft, wobei infolge die Schließbart-Schwenkbewegung in eine Längsverschiebebewegung der Verschiebeteile umgewandelt wird.

Weiterhin ist im zweiten Bügelende des Schlossbügels, dem Rücksprung im ersten Bügelende des Schlossbügels gegenüberliegend, ein Blockierungsrücksprung vorgesehen.

Das erste und das zweite Verschiebeteil weisen jeweils an den Keilschrägen gegenüberliegenden Enden eine Ausnehmung auf, welche auf die Abmessungen der jeweiligen Bügelenden abgestimmt ist bzw. sind.

Die Verschiebeteile stehen in Richtung der Keilschrägen unter Federvorspannung, wobei dann, wenn der Schließbart sich in einer vom Betätigungselement entfernten Position befindet, selbiges die Keilschrägen freigibt, so dass die jeweiligen Verschiebeteile im Bereich ihrer Ausnehmungen in den jeweiligen Blockierungsrücksprung der Bügelenden einrasten können.

Das Betätigungselement kann die Form einer Kugel, einer Scheibe oder eines Zylinders aufweisen.

Die erfindungsgemäßen Keilschrägen der Verschiebeteile weisen eine V-Anordnung auf, wobei die offene Seite der V-Form zum Betätigungselement orientiert ist.

Die Verschiebeteile sind bei einer ersten Ausführungsform längsachsenseitig jeweils über eine Druckfeder im Schlosskastenkörper gelagert und stehen über die Druckfedern unter Vorspannung.

Bei einer zweiten Ausführungsform sind am ersten und am zweiten Verschiebeteil jeweils Befestigungsmittel zur Aufnahme jeweils eines Endes einer Zugfeder oder eines Zugfederpaares, welche vom Betätigungselement ungehindert ist, vorgesehen.

Die Aussparung für das zweite Bügelende ist eine Bohrung, in deren Bodenbereich sich eine Schraubendruckfeder befindet.

Weiterhin ist ausgestaltend im Schlosskastenkörper eine Bohrung für eine Befestigungsschraube oder einen Befestigungsstift des Norm-Halbschließzylinders vorgesehen.

Bei entferntem Norm-Halbschließzylinder kann ein Bügelsicherungsstift entnommen werden, um eine komplette Demontage und ein Entfernen des Schlossbügels und der vorerwähnten Schraubendruckfeder zu bewirken, wobei auf diese Weise Schlossbügel unterschiedlicher Abmessungen, insbesondere Länge einsetzbar sind.

Die Erfindung soll nachstehend anhand eines Ausführungsbeispiels sowie unter Zuhilfenahme von Figuren näher erläutert werden.

Hierbei zeigen:
- Fig. 1: eine Darstellung eines Vorhangschlosses, vorgerichtet für Standard- Halbschließzylinder, beidseitig verriegelnd, ohne Schließzwang, ausgerüstet mit zwei Druckfedern im Zustand eines abgezogenen Schlüssels mit eingerastetem Bügel;
- Fig. 2: eine Darstellung analog Fig. 1, jedoch mit gedrehtem Schlüssel und freigegebenem Bügel;
- Fig. 3: eine Prinzipskizze eines Vorhangschlosses, vorgerichtet für Standard-Halbzylinder, ebenfalls beidseitig verrriegelnd, ohne Schließzwang, jedoch mit einer Zugfeder zum unter Vorspannung halten der Verschiebeteile und
- Fig. 4: eine Darstellung einer Ausführungsform mit Querbügel.

Das Vorhangschloss gemäß den Ausführungsbeispielen besteht aus einem Schlosskastenkörper bzw. Gehäuse 1, welches Aussparungen zur Aufnahme von Enden eines Schlossbügels 6 besitzt.

Ein erstes Bügelende (siehe Fig. 2) besitzt einen Rücksprung 15 zum Blockieren einer Bügelbewegung im Schließzustand. Ein zweites Bügelende besitzt eine Nut 16 zur Bewegungsbegrenzung des Bügels im Öffnungszustand.

Im dem Schlossbügel 6 gegenüberliegenden Bodenbereich des Schlosskastenkörpers 1 ist eine parallel zu den Bügelenden orientierte, sich nach innen erstreckende Ausnehmung zur vollständigen Aufnahme eines Norm-Schließzylinders 17 vorgesehen.

In Bewegungsrichtung des Schließbarts 9 ist ein Betätigungselement 7, z.B. in Form einer Kugel verschieblich gelagert.

Im wesentlichen senkrecht zur Längsachse des Norm-Schließzylinders 17, diesem benachbart ist ein erstes Verschiebeteil 4 und ein zweites Verschiebeteil 5 innerhalb einer als Führung dienenden Bohrung 2 bzw. ähnlichen Aussparung des Schlosskastenkörpers 1 angeordnet.

Die inneren, zueinander weisenden Enden der Verschiebeteile 4, 5 weisen eine Keilschräge 18 auf derart, dass beim Schließbart-bedingten Bewegen des Betätigungselements 7 dieses auf die Keilschrägen 18 trifft, wobei infolge der Schließbart-Schwenkbewegung diese in eine Längsverschiebebewegung der Verschiebeteile 4, 5 umgewandelt wird.

Im zweiten Bügelende des Schlossbügels 6, dem Rücksprung 15 gegenüberliegend, ist ein Blockierrücksprung 19 vorgesehen.

Das erste und das zweite Verschiebeteil 4, 5 weisen jeweils an den den Keilschrägen 18 gegenüberliegenden Enden eine Ausnehmung 20 auf, welche auf die Abmessungen der jeweiligen Bügelenden des Schlossbügels 6 abgestimmt sind.

Die Verschiebeteile 4, 5 stehen in Richtung der Keilschrägen 18 unter Federvorspannung, wobei gemäß dem Ausführungsbeispiel nach Fig. 1 und 2 jeweils Druckfedern 3 vorgesehen sind, die sich gegen das Innere des Schlosskastenkörpers 1 bzw. eines Verschlussteils 11 abstützen.

Dann, wenn der Schließbart 9 sich in einer vom Betätigungselement 7 entfernten Position befindet, gibt das Betätigungselement 7 die Keilschrägen 18 frei, so dass die jeweiligen Verschiebeteile 4, 5 im Bereich ihrer Ausnehmungen 20 in den jeweiligen Blockierrücksprung 15 bzw. 19 der Bügelenden des Schlossbügels 6 einrasten, wenn sich dieser in der heruntergedrückten Position befindet.

Gemäß Fig. 2 kann mit eingeführtem Schlüssel 14 und Drehung des Zylinderkerns 8 unter Mitnahme des Schließbarts 9 dieser in Richtung auf das Betätigungselement 7 hin bewegt werden.

Das Betätigungselement 7 übt dann Kräfte auf die Keilschrägen 18 aus derart, dass sich die Verschiebeteile 4 und 5 in der bildlichen Darstellung nach oben und unten bewegen, und zwar unter Überwindung der Kräfte der jeweiligen Druckfedern 3. Infolgedessen wird der Bügel freigegeben, welcher sich unter Kraftwirkung der Bügelfeder 12 in der Darstellung gemäß Fig. 2 linksseitig nach außen bewegt.

Der Norm-Schließzylinder 17 ist im Gehäuse mittels einer Verschraubung 10 lösbar befestigt.

Die Wirkungsweise des Vorhangschlosses, beidseitig verriegelnd, ohne Schließzwang gemäß Ausführungsbeispiel nach Fig. 3 ist analog derjenigen, wie anhand der Darstellung nach Fig. 1 und 2 geschildert, wobei jedoch im Unterschied die Federvorspannung über eine einzige, nämlich eine Schraubenfeder 21 realisiert wird, welche mit ihren Federenden 22 in stiftförmige Befestigungsmittel 23 eingehängt ist.

Die beiden Keilschrägen 18 der Verschiebeteile 4, 5 können bevorzugt die Form eines V aufweisen, wobei, wie in den Figuren ersichtlich, die offene Seite der V-Form zum Betätigungselement 7 hin orientiert ist.

In die Nut 16 des zweiten Bügelendes des Schlossbügels 6 greift ein Bügelstift 13 ein, so dass der Schlossbügel 6 nicht ohne weitere Maßnahmen vom Schlosskastenkörper 1 abgezogen bzw. von diesem entfernt werden kann.

Die Ausführungsform nach Fig. 4 zeigt ein Bügelschloss mit einem sogenannten Querbügel. Bei dieser Ausführungsform ist der Schlosskastenkörper im wesentlichen quaderförmig ausgebildet, wobei im oberen Teil in dort befindlichen Ausnehmungen ein verschieblicher Querbügel 24 eingesetzt ist.

Der Querbügel wird im verschlossenen Zustand von zwei beweglichen Bolzen 25 arretiert.

Die zum Querbügel 24 hin gerichteten Enden der Bolzen besitzen eine Schräge bzw. eine Abrundung, so dass bei einer Bewegung des Querbügels 24 in angedeuteter Doppelpfeilrichtung dieser entweder in die betreffende Ausnehmung des Schlosskastenkörpers 1 hineingeschoben oder aus dieser herausgezogen werden kann. Im Falle des Herausziehens bzw. Einschiebens des Querbügels 24 wird in Verbindung mit den Schrägflächen oder Kugelkopfflächen der Bolzen 25 in Verbindung mit einer hierzu komplementären Nut im Querbügel 24 eine Verschiebung der Bolzen 25 im Schlosskastenkörper 1 bewirkt. Die Bolzen 25 stehen im Übrigen mit Blick auf die Federn 26 unter Vorspannung. Das erste und das zweite Verschiebeteil 4, 5 sind funktional analog den Ausführungsbeispielen gemäß den Fig. 1 bis 3 realisiert, wobei die beiden Verschiebeteile 4, 5 je nach Position des Betätigungselements 7 respektive Stellung des Schließbarts 9 entweder die Bolzen 25 freigeben oder diese sperren.

Im linken Bildteil gemäß Fig. 4 ist noch eine prinzipielle Möglichkeit der Ausführung eines sogenannten Ziehschutzes 27 gezeigt, der sich eingesetzt im Boden des Schlosskastenkörpers 1 befindet.

Alles in allem gelingt es mit dem vorgestellten Vorhangschloss, ausgehend von der Verwendung eines Standard-Halbschließzylinders, eine beidseitige Verriegelung, auch ohne Schließzwang zu bewirken, wobei die Teileanzahl und damit der Fertigungsaufwand bei der Herstellung derartiger Schlösser reduziert ist und sich ein hoher Gebrauchswert auch unter Berücksichtigung erhöhter Sicherheitsanforderungen einstellt.

### Bezugszeichenliste

- 1: Schlosskastenkörper
- 2: Bohrung im Schlosskastenkörper
- 3: Druckfeder
- 4: erstes Verschiebeteil
- 5: zweites Verschiebeteil
- 6: Schlossbügel
- 7: Betätigungselement
- 8: Zylinderkern
- 9: Schließbart
- 10: Verschraubung
- 11: Verschlussteil
- 12: Bügelfedern
- 13: Bügelstift
- 14: Schlüssel
- 15: Rücksprung
- 16: Nut
- 17: Norm-Schließzylinder
- 18: Keilschräge
- 19: Blockierrücksprung
- 20: Ausnehmung
- 21: Schraubenfeder
- 22: Federenden der Schraubenfeder
- 23: stiftförmige Befestigungsmittel für die Enden der Schraubenfeder
- 24: Querbügel
- 25: Bolzen
- 26: Feder
- 27: Ziehschutz

## Patentansprüche

1. Vorhangschloss, bestehend aus einem Schlosskastenkörper (1) sowie einem Schlossbügel (6), welcher mit seinen Bügelenden von Aussparungen im Schlosskastenkörper aufgenommen wird, wobei ein erstes Bügelende einen Rücksprung (15) zum Blockieren einer Bügelbewegung im Schließzustand und ein zweites Bügelende eine Nut (16) zur Bewegungsbegrenzung des Bügels (6) im Öffnungszustand aufweist, weiterhin im dem Schlossbügel gegenüberliegenden Bodenbereich des Schlosskastenkörpers (1) eine parallel zu den Bügelenden orientierte, sich nach innen erstreckende Ausnehmung zur vollständigen Aufnahme eines Norm-Schließzylinders, insbesondere Norm-Halbschließzylinders (17) vorgesehen ist,
**dadurch gekennzeichnet, dass**
im Bewegungsweg des Schließbarts (9) des Norm-Schließzylinders (17) ein verschiebliches und/oder verschwenkbares Betätigungselement (7) vorgesehen ist, im wesentlichen senkrecht zur Längsachse des Norm-Schließzylinders (17), diesem benachbart, ein erstes (4) und ein zweites (5) Verschiebeteil innerhalb einer als Führung dienenden Bohrung (2) oder Aussparung des Schlosskastenkörpers (1) angeordnet sind,
die inneren, zueinander weisenden Enden der Verschiebeteile (4; 5) eine Keilschräge (18) aufweisen derart, dass beim Schließbart-bedingten Bewegen des Betätigungselements (7) dieses auf die Keilschrägen (18) trifft, wobei infolge die Schließbart-Schwenkbewegung in eine Längsverschiebebewegung der Verschiebeteile (4; 5) umgewandelt wird, weiterhin im zweiten Bügelende des Schlossbügels (6), dem Rücksprung (15) im ersten Bügelende gegenüberliegend, ein Blockierungsrücksprung (19) vorgesehen ist,
das erste und das zweite Verschiebeteil (4; 5) jeweils an den den Keilschrägen (18) gegenüberliegenden Enden eine Ausnehmung (20) aufweisen, welche auf die Abmessungen der jeweiligen Bügelenden abgestimmt sind und die Verschiebeteile (4; 5) in Richtung der Keilschrägenenden (18) unter Federvorspannung stehen, wobei dann, wenn der Schließbart (9) sich in einer vom Betätigungselement (7) entfernten Position befindet, selbiges die Keilschrägen (18) freigibt, so dass die jeweiligen Verschiebeteile (4; 5) im Bereich ihrer Ausnehmungen (20) in den jeweiligen Blockierungsrücksprung (15; 19) der Bügelenden einrasten.

2. Vorhangschloss nach Anspruch 1,
**dadurch gekennzeichnet, dass**
das Betätigungselement (7) die Form einer Kugel, einer Scheibe oder eines Zylinders aufweist.

3. Vorhangschloss nach Anspruch 1 oder 2,
**dadurch gekennzeichnet, dass**
die Keilschrägen (18) der Verschiebeteile (4; 5) die Form eines V aufweisen, wobei die offene Seite der V-Form zum Betätigungselement(7) orientiert ist.

4. Vorhangschloss nach einem der vorangegangenen Ansprüche,
**dadurch gekennzeichnet, dass**
die Verschiebeteile (4; 5) längsachsenseitig jeweils über eine Druckfeder (3) im Schlosskastenkörper gelagert und unter Vorspannung gehalten sind.

5. Vorhangschloss nach einem der Ansprüche 1 bis 3,
**dadurch gekennzeichnet, dass**
am ersten und am zweiten Verschiebeteil (4; 5) ein Befestigungsmittel (23) zur Aufnahme jeweils eines Endes (22) einer oder mehrerer Zugfedern (21) vorgesehen ist.

6. Vorhangschloss nach einem der vorangegangenen Ansprüche,
**dadurch gekennzeichnet, dass**
die Aussparung (16) für das zweite Bügelende eine Bohrung ist, in deren Bodenbereich sich eine Schraubendruckfeder befindet.

7. Vorhangschloss nach einem der vorangegangenen Ansprüche,
**dadurch gekennzeichnet, dass**
im Schlosskastenkörper (1) eine Bohrung für eine Befestigungsschraube (10) des Norm-Halbschließzylinders (17) vorgesehen ist.

8. Vorhangschloss nach einem der vorangegangenen Ansprüche,
**dadurch gekennzeichnet, dass**
der Schlossbügel aus mehreren Teilen, nämlich zwei beweglich im Schlosskastenkörper (1) geführten Bolzen (25) sowie einen ebenfalls vom Schlosskastenkörper (1) aufnehmbaren Querbügel (24) besteht.

9. Vorhangschloss nach einem der vorangegangenen Ansprüche,
**dadurch gekennzeichnet, dass**
im Boden des Schlosskastenkörpers ein plattenförmiger Ziehschutz (27) angeordnet ist.

## Claims

1. A padlock consisting of a lock casing body and a lock shackle, the ends of said shackle being received in recesses in the lock casing body, wherein a first shackle end comprises a return gap for blocking shackle movement in the locked state and a second shackle end comprises a groove for limiting shackle movement in the opened state, with an inwardly-extending recess oriented parallel to the shackle ends furthermore being provided in the bottom region of the lock casing body opposite the lock shackle to fully receive a standard locking cylinder, in particular a standard half-locking cylinder,
**characterized in that**
a displaceable and/or pivotable actuating element is disposed in the displacement path of the lock bit of the standard locking cylinder, a first and a second displacement part are arranged within a drillhole or a recess of the lock casing body serving as a guide adjacent and essentially perpendicular to the longitudinal axis of the standard locking cylinder,
the inner facing ends of the displacement parts are chamfered such that when the actuating element is induced to move by the lock bit, it strikes the chamfers, whereby the pivoting motion of the lock bit is consequently converted into a longitudinal displacing movement of the displacement parts, a blocking return gap is furthermore provided in the second shackle end of the lock shackle opposite the return gap in the first shackle end,
the respective first and second displacement part each exhibit a recess on their ends opposite the chamfers which is tailored to the dimensions of the respective shackle end and the displacement parts are spring-tensioned toward the ends of the chamfers, whereby when the lock bit is in a position distanced from the actuating element, same then frees the chamfers such that the respective displacement parts can engage in the respective blocking return gaps of the shackle ends in the region of their recesses.

2. The padlock according to claim 1,
**characterized in that**
the actuating element exhibits the form of a ball, a disk or a cylinder.

3. The padlock according to claim 1 or 2,
**characterized in that**
the chamfers of the displacement parts are of V-configuration, whereby the open side of the V-shape is oriented to the actuating element.

4. The padlock according to any one of the preceding claims,
**characterized in that**
the respective displacement parts are each supported and tensioned in the lock casing body along their longitudinal axis by means of a pressure spring.

5. The padlock according to any one of claims 1 to 3,
**characterized in that**
securing means are respectively provided on the first and second displacement part to receive a respective end of one or more tension springs.

6. The padlock according to any one of the preceding claims,
**characterized in that**
the recess for the second shackle end is a drillhole, its base region accommodating a helical compression spring.

7. The padlock according to any one of the preceding claims,
**characterized in that**
a drillhole for a fastening bolt of the standard half-locking cylinder is disposed in the lock casing body.

8. The padlock according to any one of the preceding claims,
**characterized in that**
the lock shackle consists of a plurality of components, namely two pins (25) movable within lock casing body (1) as well as a cross-shackle (24) likewise insertable in lock casing body (1).

9. The padlock according to any one of the preceding claims,
**characterized in that**
a plate-like retraction protection (27) is arranged at the bottom of the lock casing body.

## Revendications

1. Cadenas, comprenant un corps de cadenas ainsi qu'un étrier de cadenas, lequel est reçu par ses extrémités dans des évidements dans le corps de cadenas, une première extrémité de l'étrier présentant un ressaut pour bloquer un déplacement de l'étrier dans l'état de fermeture et une seconde extrémité de l'étrier présentant une gorge pour limiter le déplacement de l'étrier dans l'état d'ouverture, dans lequel est en outre prévu, dans la zone du fond du corps de cadenas à l'opposé de l'étrier de cadenas, un évidement orienté parallèlement aux extrémités de l'étrier et s'étendant vers l'intérieur destiné à recevoir totalement un cylindre de verrou normalisé, en particulier un demi-cylindre de verrou normalisé,
**caractérisé en ce que**
dans le trajet de déplacement du panneton de fermeture du cylindre de verrou normalisé est prévu un élément d'actionnement déplaçable et/ou pivotable, sensiblement perpendiculaire à l'axe longitudinal du cylindre de verrou normalisé, et au voisinage de celui-ci sont agencées une première et une seconde pièce déplaçables à l'intérieur d'un perçage ou d'une échancrure, servant de guidage, du corps de cadenas,
les extrémités intérieures, tournées l'une vers l'autre, des pièces déplaçables présentent une pente en coin de telle façon que lors des déplacements de l'élément d'actionnement provoqués par le panneton de fermeture, l'élément d'actionnement parvient sur les pentes en coin, suite à quoi le mouvement de pivotement du panneton de fermeture est converti en un déplacement en translation longitudinale des pièces déplaçables,
dans la seconde extrémité de l'étrier de cadenas est prévu un ressaut de blocage à l'opposé du ressaut de blocage dans la première extrémité de l'étrier,
la première et la seconde pièce déplaçable présentent chacune, aux extrémités opposées aux pentes en coin, un évidement qui est accordé aux dimensions de l'extrémité respective de l'étrier, et les pièces déplaçables sont soumises à la précontrainte d'un ressort en direction des extrémités des pentes en coin, de sorte que lorsque le panneton de fermeture se trouve dans une position éloignée de l'élément d'actionnement, celui-ci libère les pentes en coin de telle façon que les pièces déplaçables respectives s'enclenchent, dans la zone de leurs évidements, dans le ressaut de blocage respectif des extrémités de l'étrier.

2. Cadenas selon la revendication 1,
**caractérisé en ce que** l'élément d'actionnement présente la forme d'une bille, d'un disque ou d'un cylindre.

3. Cadenas selon la revendication 1 ou 2,
**caractérisé en ce que** les pentes en coin des pièces déplaçables présentent la forme d'un V, le côté ouvert de la forme en V étant orienté vers l'élément d'actionnement.

4. Cadenas selon l'une des revendications précédentes,
**caractérisé en ce que** les pièces déplaçables sont montées, du côté de l'axe longitudinal, chacune via un ressort de compression dans le corps de cadenas et sont maintenues sous précontrainte.

5. Cadenas selon l'une des revendications 1 à 3,
**caractérisé en ce qu'**un moyen de fixation, destiné à recevoir une extrémité respective d'un ou plusieurs ressorts de traction, est prévu sur la première et sur la seconde pièce déplaçable.

6. Cadenas selon l'une des revendications précédentes,
**caractérisé en ce que** l'échancrure pour la seconde extrémité de l'étrier est un perçage, dans la zone de fond duquel se trouve un ressort de compression hélicoïdal.

7. Cadenas selon l'une des revendications précédentes,
**caractérisé en ce que** dans le corps de cadenas est prévu un perçage pour une vis de fixation du demi-cylindre de verrou normalisé.

8. Cadenas selon l'une des revendications précédentes,
**caractérisé en ce que** l'étrier de cadenas est constitué de plusieurs parties, à savoir deux goujons (26) guidés en déplacement dans le corps de cadenas (1) et un arceau transversal (24) également susceptible d'être reçu dans le corps de cadenas (1).

9. Cadenas selon l'une des revendications précédentes,
**caractérisé en ce qu'**une protection anti-traction (27) en forme de plaque est agencée dans le fond du corps de cadenas.
